# EUROPÄISCHE PATENTSCHRIFT

(11) **EP 3 260 692 B1**
(45) Veröffentlichungstag und Bekanntmachung des Hinweises auf die Patenterteilung: **26.02.2020**
(21) Anmeldenummer: 17000954.2
(22) Anmeldetag: 06.06.2017
(51) Int. Cl.: F02F 1/18

(54) **BRENNKRAFTMASCHINE, INSBESONDERE HUBKOLBEN-BRENNKRAFTMASCHINE**
COMBUSTION ENGINE, IN PARTICULAR RECIPROCATING PISTON COMBUSTION ENGINE
MOTEUR À COMBUSTION INTERNE, NOTAMMENT MOTEUR À PISTONS ALTERNATIFS

(30) Priorität: 23.06.2016 DE 102016007727
(43) Veröffentlichungstag der Anmeldung: 27.12.2017
(73) Patentinhaber: MAN Truck & Bus SE, 80995 München (DE)
(72) Erfinder: Scharf, Peter, 90449 Nürnberg (DE); Schmidt, Stefan, 90562 Heroldsberg (DE)
(74) Vertreter: Liebl, Thomas

(56) Entgegenhaltungen:
- DE-A1- 3 123 080
- DE-T5-112014 003 421
- GB-A- 600 156
- JP-A- H10 246 146
- JP-A- H11 311 501
- JP-A- S60 155 665
- JP-A- S61 241 564

## Beschreibung

Die Erfindung betrifft eine Brennkraftmaschine, insbesondere eine Hubkolben-Brennkraftmaschine, nach dem Oberbegriff des Patentanspruches 1, ein Zylinderlaufbuchsen-Set nach dem Oberbegriff des Patentanspruchs 14 sowie ein Fahrzeug, insbesondere ein Nutzfahrzeug, mit der Brennkraftmaschine nach Patentanspruch 15.

Brennkraftmaschinen, insbesondere Hubkolben-Brennkraftmaschinen, weisen regelmäßig wenigstens einen Zylinder auf, der eine Zylinderlaufbahn als Führung für einen dem Zylinder zugeordneten Kolben aufweist. Zur Reduzierung der Reibung zwischen einer die Zylinderlaufbahn bildenden Zylinderwand und dem zugeordneten Kolben bzw. den Kolbenringen des Kolbens ist es bekannt, die Kolbenringe mit einer reibungsreduzierenden Beschichtung zu versehen. Die Beschichtung kann dabei beispielsweise durch eine PVD-Schicht (PVD: Physical Vapour Deposition) oder PA-CVD-Schicht (Plasma -Assisted -Chemical Vapour Deposition), insbesondere durch DLC-Schichten (DLC: Diamond like Carbon Coating), gebildet sein. Durch die Reduzierung der Reibung zwischen der Zylinderwand und dem zugeordneten Kolben bzw. den Kolbenringen werden der Kraftstoffverbrauch und die Emissionen der Brennkraftmaschine sowie auch der Verschleiß der aneinander reibenden Komponenten deutlich verringert.

Des Weiteren ist es auch bekannt, die die Zylinderlaufbahn ausbildende Zylinderwand, insbesondere an Mischreibungsbereichen der Zylinderlaufbahn, mit einer reibungsreduzierenden Beschichtung zu versehen, um die Reibung zwischen der Zylinderwand und dem zugeordneten Kolben zu verringern. Eine derartige Beschichtung kann beispielsweise durch eine thermische Spritzschicht oder ebenfalls durch eine DLC-Schicht, insbesondere in Verbindung mit Lasertexturen, gebildet sein.

Die Beschichtung der Zylinderlaufbahn bzw. der die Zylinderlaufbahn ausbildenden Zylinderwand ist jedoch häufig schwierig, da die Zylinderwand, insbesondere aufgrund des Durchmesser/Höhen-Verhältnisses des Zylinders, regelmäßig nur schwer zugänglich ist. Die Beschichtung kann daher häufig auch nicht mit der gewünschten Beschichtungsqualität aufgebracht werden.

Aus der GB 600 156 A ist ein Verfahren zur Herstellung eines verschleißresistenten Zylinders für einen Verbrennungsmotor bekannt, bei dem in einem Bereich des Zylinders nahe am Zylinderkopf eine verschleißresistentes ringförmiges Element vorgesehen ist.

Die weitere JP H11 311 501 A offenbart einen Zylinder einer Brennkraftmaschine, bei dem ein Teil der Zylinderlaufbahn durch eine ringförmiges Element gebildet ist.

Aus der JP S61 241 564 A ist eine Brennkraftmaschine bekannt, bei der ein Teil der Zylinderlaufbahn durch ein ringförmiges Element gebildet ist.

Die weitere DE 31 23 080 A1 offenbart eine Hubkolbenmaschine, bei der im oberen Zylinderbereich eine in einer zylindrischen Ausnehmung eingesetzte Laufbuchse vorgesehen ist, in der bei oberer Totpunktlage des mit einem Kompressions- und Ölabstreifring versehenen Kolbens lediglich der obere Kolbenteil geführt ist.

Aufgabe der Erfindung ist es, eine Brennkraftmaschine, insbesondere eine Hubkolben-Brennkraftmaschine, bereitzustellen, bei der die Reibung zwischen der Zylinderlaufbahn und dem zugeordneten Kolben bzw. den Kolbenringen des Kolbens auf fertigungstechnisch einfache Weise verringert ist.

Diese Aufgabe wird gelöst mit den Merkmalen der unabhängigen Patentansprüche. Bevorzugte Weiterbildungen sind in den Unteransprüchen offenbart.

Gemäß Patentanspruch 1 wird eine Brennkraftmaschine, insbesondere eine Hubkolben-Brennkraftmaschine, vorgeschlagen, mit wenigstens einem, eine Zylinderlaufbahn aufweisenden Zylinder, wobei die Zylinderlaufbahn eine Führung für einen dem Zylinder zugeordneten Kolben ausbildet, wobei die Zylinderlaufbahn nur teilweise durch eine Zylinderwand eines Kurbelgehäuses oder einer an dem Kurbelgehäuse festgelegten Zylinderlaufbuchse gebildet ist, wobei die Zylinderlaufbahn an einem, in Zylinder-Axialrichtung gesehen, zentralen Bereich durch die kurbelgehäuseseitige oder zylinderlaufbuchsenseitige Zylinderwand gebildet ist, wobei die kurbelgehäuseseitige oder zylinderlaufbuchsenseitige Zylinderwand an einem nach oben an den zentralen Bereich anschließenden oberen Bereich und/oder an einem nach unten an dem zentralen Bereich anschließenden unteren Bereich der Zylinderlaufbahn eine, insbesondere in Zylinder-Umfangsrichtung verlaufende, umlaufende Vertiefung aufweist, in die ein einteiliges oder mehrteiliges ringförmiges Gleitelement eingesetzt ist, dessen radial innere Gleitelementwand einen Teil der Zylinderlaufbahn bildet.

Auf diese Weise kann die Reibung zwischen dem Zylinder und dem Kolben/Kolbenringen fertigungstechnisch einfach verringert werden, da die kurbelgehäuseseitige oder zylinderlaufbuchsenseitige Zylinderwand an dem oberen und/oder unteren Bereich der Zylinderlaufbahn nun nicht mehr mit einer reibungsreduzierenden Beschichtung versehen werden muss, um die Reibung zwischen dem Zylinder und dem Kolben/Kolbenringen zu verringern. Anstelle dessen wird nun einfach an dem oberen und/oder an dem unteren Bereich, insbesondere am oberen und unteren Totpunkt, der Zylinderlaufbahn das Gleitelement mit optimierten Gleiteigenschaften in die Vertiefung der kurbelgehäuseseitigen oder zylinderlaufbuchsenseitigen Zylinderwand eingesetzt. Die Gleiteigenschaften des jeweiligen Gleitelements können dabei auf fertigungstechnisch besonders einfache und effiziente Weise vor dessen Einsetzen in die jeweilige Vertiefung wie gewünscht optimiert werden. Beispielsweise kann das Gleitelement vor dessen Einsetzen in die Vertiefung fertigungstechnisch einfach mit einer reibungsreduzierenden Oberflächenbeschichtung versehen werden. Dadurch werden die Prozesskomplexität und die Kosten im Vergleich zu einer Beschichtung der kurbelgehäuseseitigen oder zylinderlaufbuchsenseitigen Zylinderwand deutlich verringert.

In einer bevorzugten Ausgestaltung der erfindungsgemäßen Brennkraftmaschine ist der zentrale Bereich der Zylinderlaufbahn derart angeordnet, dass sich an diesem während des Betriebs der Brennkraftmaschine im Wesentlichen ein hydrodynamisches Gleitlager zwischen der Zylinderwand und dem zugeordneten Kolben ausbildet. Somit herrscht in dem zentralen Bereich der Zylinderlaufbahn verlustarme Flüssigkeitsreibung.

Weiter bevorzugt ist der obere und/oder der untere Bereich der Zylinderlaufbahn derart angeordnet, dass an diesem während des Betriebs der Brennkraftmaschine Mischreibung, insbesondere Mischreibung und Haftreibung, zwischen dem jeweiligen Gleitelement und dem zugeordneten Kolben vorherrscht. So kann mittels des jeweiligen Gleitelements die Reibung zwischen der Zylinderlaufbahn und dem zugeordneten Kolben besonders effektiv verringert werden. Bevorzugt ist dabei vorgesehen, dass während des Betriebs der Brennkraftmaschine an dem oberen und/oder unteren Bereich der Zylinderlaufbahn ein Reibungskoeffizient zwischen dem jeweiligen Gleitelement und dem zugeordneten Kolben in einem Bereich von 0,01 bis 0,06 liegt, um die Brennkraftmaschine auf besonders effizient betreiben zu können.

Vorzugsweise ist der obere Bereich der Zylinderlaufbahn durch einen oberen Endbereich der Zylinderlaufbahn gebildet. Ebenso bevorzugt ist der untere Bereich der Zylinderlaufbahn durch einen unteren Endbereich der Zylinderlaufbahn gebildet.

Weiter bevorzugt ist der obere Bereich der Zylinderlaufbahn derart angeordnet, dass eine äußere Gleitwand des zugeordneten Kolbens zumindest am oberen Totpunkt (OT) des Kolbens in Kontakt mit dem Gleitelement ist. Dadurch können die Reibung und der Verschleiß der Zylinderlaufbahn auf besonders effektive Weise verringert werden. Bevorzugt ist dabei vorgesehen, dass die äußere Gleitwand des Kolbens zumindest in einem Kurbelwinkelbereich der Brennkraftmaschine von 10° Kurbelwinkel vor OT bis 15° Kurbelwinkel nach OT in Kontakt mit dem Gleitelement ist. Die Begrifflichkeit "Kolben" ist hier vorstehend und nachfolgend ausdrücklich in einem weiten Sinne zu verstehen und soll nicht nur den Kolben, sondern auch dem Kolben zugeordnete Kolbenringe umfassen.

Alternativ und/oder zusätzlich kann auch der untere Bereich der Zylinderlaufbahn derart angeordnet sein, dass eine äußere Gleitbahn des zugeordneten Kolbens zumindest am unteren Totpunkt (UT) des Kolbens in Kontakt mit dem Gleitelement ist. Bevorzugt ist dabei vorgesehen, dass die äußere Gleitwand des Kolbens zumindest in einem Kurbelwinkelbereich der Brennkraftmaschine von 10° Kurbelwinkel vor UT bis 15° Kurbelwinkel nach UT in Kontakt mit dem Gleitelement ist.

In einer bevorzugten konkreten Ausgestaltung ist die Länge bzw. Höhe der Zylinderlaufbahn um ein Vielfaches größer als die Höhe des ringförmigen Gleitelements. Bei einem derartigen Höhenunterschied ist das Vorsehen der erfindungsgemäßen Gleitelemente besonders effektiv. Besonders bevorzugt ist die Länge bzw. die Höhe der Zylinderlaufbahn dabei wenigstens viermal so groß als die Höhe des ringförmigen Gleitelements.

Weiter bevorzugt weist das Material des jeweiligen Gleitelements und das Material der Zylinderwand einen im Wesentlichen gleichen Wärmeausdehnungskoeffizienten auf. Dadurch wird zuverlässig verhindert, dass sich zwischen der kurbelgehäuseseitigen oder zylinderlaufbuchsenseitigen Zylinderwand und dem jeweiligen Gleitelement temperaturbedingt Kanten bzw. Sprünge bildet, so dass stets ein im Wesentlichen glatter Übergang zwischen der Zylinderwand und dem jeweiligen Gleitelement vorherrscht. Bevorzugt ist dabei vorgesehen, dass das Material des Gleitelements und das Material der Zylinderwand im Wesentlichen identisch ausgebildet sind. In einer bevorzugten konkreten Ausgestaltung sind das Material des Gleitelements und das Material der Zylinderwand dabei aus Stahl, aus Gusseisen oder aus Aluminium gefertigt.

Erfindungsgemäß ist das ringförmige Gleitelement innenseitig mit einer Gleitschicht beschichtet, um die Reibung und den Verschleiß der Brennkraftmaschine weiter zu verringern. Bevorzugt ist dabei vorgesehen, dass die Gleitschicht DLC-Schicht und/oder durch APS-Schicht (APS: Atmosphärisches Plasma Spritzen) gebildet ist. Die APS-Schicht kann dabei beispielsweise metallisch, metall-keramisch oder vollkeramisch ausgebildet sein.

Vorzugsweise ist zwischen der Gleitschicht und einem, insbesondere durch Aluminium gebildeten, Grundmaterial des ringförmigen Gleitelements eine Stützschicht bzw. Stabilisierungsschicht vorgesehen. Mittels einer derartigen Stützschicht wird dem sog. Eierschaleneffekt, das heißt Brechen der Schicht durch plastische Verformung des beispielsweise Aluminiumgrundmaterials, zuverlässig entgegengewirkt. Bevorzugt ist dabei vorgesehen, dass die Stützschicht durch eine chemische Nickel-Schicht gebildet ist.

Weiter bevorzugt weist die radial innere Gleitelementwand des jeweiligen Gleitelements eine geringere Oberflächenrauheit auf, als ein die Zylinderlaufbahn bildender Wandbereich der kurbelgehäuseseitigen oder zylinderlaufbuchsenseitigen Zylinderwand. So wird die Reibung und der Verschleiß der Brennkraftmaschine effektiv reduziert und gleichzeitig auch die Fertigung der Brennkraftmaschine vereinfacht, da die üblicherweise nur schwer zugängliche Zylinderwand des Kurbelgehäuses oder der Zylinderlaufbuchse mit einer geringeren Oberflächenrauheit versehen wird als die einfach zu bearbeitenden Gleitelemente.

Vorzugsweise ist das jeweilige Gleitelement in einer flächigen Anlageverbindung mit dem Kurbelgehäuse oder der Zylinderlaufbuchse, um das Gleitelement einfach und zuverlässig befestigen zu können. Weiter bevorzugt ist das Gleitelement formschlüssig und/oder stoffschlüssig, insbesondere mittels einer Klebeverbindung oder einer Schweißverbindung, mit dem Kurbelgehäuse oder der Zylinderlaufbuchse verbunden, um das Gleitelement zuverlässig an dem Kurbelgehäuse oder der Zylinderlaufbuchse zu befestigen. Vorzugsweise wird das jeweilige Gleitelement durch thermisches Fügen oder mechanisches Pressen an dem Kurbelgehäuse oder der Zylinderlaufbuchse festgelegt.

In einer bevorzugten konkreten Ausgestaltung weist die Vertiefung der Zylinderwand im Querschnitt gesehen, eine im Wesentlichen U-förmige Kontur auf, um die Vertiefung einfach und funktionsoptimiert zu gestalten. Weiter bevorzugt ist das ringförmige Gleitelement im Querschnitt im Wesentlichen rechteckförmig ausgebildet, um das ringförmige Gleitelement fertigungstechnisch einfach auszubilden. Weiter bevorzugt liegt das Gleitelement konturangepasst in der zugeordneten Vertiefung ein.

Zur Lösung der bereits genannten Aufgabe wird ferner ein Zylinderlaufbuchsen-Set beansprucht, mit einer, eine Zylinderlaufbahn ausbildenden Zylinderlaufbuchse, wobei die Zylinderlaufbahn nur teilweise durch eine Zylinderwand der Zylinderlaufbuchse gebildet ist, wobei die Zylinderlaufbahn an einem, in Zylinder-Axialrichtung gesehen, zentralen Bereich durch die Zylinderwand der Zylinderlaufbuchse gebildet ist, wobei die Zylinderwand der Zylinderlaufbuchse an einem nach oben an dem zentralen Bereich anschließenden oberen Bereich und/oder an einem nach unten an den zentralen Bereich anschließenden unteren Bereich der Zylinderlaufbahn eine, insbesondere in Zylinder-Umfangsrichtung verlaufende, umlaufende Vertiefung aufweist, in die jeweils ein einteiliges oder mehrteiliges ringförmiges Gleitelement als Bestandteil des Sets eingesetzt werden kann, wobei eine radial innere Gleitelementwand des eingesetzten Gleitelements einen Teil der Zylinderlaufbahn ausbildet. Erfindungsgemäß ist das ringförmige Gleitelement innenseitig mit einer Gleitschicht beschichtet.

Die sich durch das erfindungsgemäße Zylinderlaufbuchsen-Set ergebenden Vorteile sind identisch mit den bereits gewürdigten Vorteilen der erfindungsgemäßen Brennkraftmaschine, so dass diese an dieser Stelle nicht wiederholt werden.

Des Weiteren wird auch ein Fahrzeug, insbesondere ein Nutzfahrzeug, mit der erfindungsgemäßen Brennkraftmaschine beansprucht. Die sich durch das erfindungsgemäße Fahrzeug ergebende Vorteile sind ebenfalls identisch mit den bereits gewürdigten Vorteile der erfindungsgemäßen Brennkraftmaschine, so dass diese hier ebenfalls nicht wiederholt werden.

Die vorstehend erläuterten und/oder in den Unteransprüchen wiedergegebenen vorteilhaften Aus- und/oder Weiterbildungen der Erfindung können - außer zum Beispiel in den Fällen eindeutiger Abhängigkeiten oder unvereinbarer Alternativen - einzeln und/oder aber auch in beliebiger Kombination miteinander zur Anwendung kommen.

Die Erfindung und ihre vorteilhaften Aus- und/oder Weiterbildungen sowie deren Vorteile werden nachfolgend anhand von Zeichnungen lediglich beispielhaft näher erläutert.

Es zeigen:
- Figur 1: in einer Schnittdarstellung einen Teil einer ersten Ausführungsform einer erfindungsgemäßen Brennkraftmaschine;
- Figur 2: das Detail A aus Figur 1 in vergrößerter Darstellung;
- Figur 3: eine Schnittdarstellung entlang der Schnittebene B-B aus Figur 1;
- Figur 4: in einer Darstellung gemäß Figur 3 eine zweite Ausführungsform der erfindungsgemäßen Brennkraftmaschine,
- Figur 5: in einer Darstellung gemäß Figur 1 eine dritte Ausführungsform der erfindungsgemäßen Brennkraftmaschine; und
- Figur 6: das Detail C aus Figur 5 in vergrößerter Darstellung.

In Figur 1 ist ein Teil einer erfindungsgemäßen Brennkraftmaschine 1 in einer Schnittdarstellung gezeigt. Die als Hubkolben-Brennkraftmaschine ausgebildete Brennkraftmaschine 1 weist ein Kurbelgehäuse 3 und eine an dem Kurbelgehäuse 3 festgelegte Zylinderlaufbuchse 5 auf. Die Zylinderlaufbuchse 5 ist hier beispielhaft mittels einer Press-Verbindung an dem Kurbelgehäuse 3 festgelegt.

Die Zylinderlaufbuchse 5 weist radial innen eine Zylinderwand 7 auf, die einen Zylinder der Brennkraftmaschine 1 ausbildet, in dessen Zylinderraum 9 ein mit gestrichelten Linien angedeuteter Kolben 11 der Brennkraftmaschine 1 angeordnet ist. Die Zylinderwand 7 bildet hier dabei einen, in Zylinder-Axialrichtung x gesehen, zentralen Bereich 13 einer Zylinderlaufbahn aus, mittels der der Kolben 11 geführt wird.

An einem, in Zylinder-Axialrichtung x gesehen, nach oben an den zentralen Bereich 13 der Zylinderlaufbahn anschließenden oberen Bereich 15 der Zylinderlaufbahn weist die Zylinderwand 7 hier eine umlaufende Vertiefung 17 auf, in die ein hier beispielhaft einteiliges ringförmiges Gleitelement 19 eingesetzt ist. Eine radial innere Gleitelementwand 21 des ringförmigen Gleitelements 19 bildet hier dabei ebenfalls einen Teil der Zylinderlaufbahn aus.

Gemäß Fig. 1 weist die Zylinderwand 7 hier zudem auch an einem, in Zylinder-Axialrichtung x gesehen, nach unten an den zentralen Bereich 13 anschließenden unteren Bereich 22 eine umlaufende Vertiefung 23 auf, in die ebenfalls ein hier beispielhaft einteiliges ringförmiges Gleitelement 25 eingesetzt ist. Eine radial innere Gleitelementwand 27 des Gleitelements 25 bildet hier dabei ebenfalls einen Teil der Zylinderlaufbahn aus. Die Gleitelemente 19, 25 können dabei beispielsweise durch thermisches Fügen oder mechanisches Pressen an der Zylinderlaufbuchse 5 festgelegt werden. Zudem sind die Gleitelemente 19, 25 hier beispielhaft im Wesentlichen identisch bzw. baugleich ausgebildet.

Des Weiteren sind das Kurbelgehäuse 3, die Zylinderlaufbuchse 5 aus Gusseisen (GJL) und die Gleitelemente 19, 25 hier aus Stahl gefertigt. Zudem bilden die Zylinderlaufbuchse 5 und die Gleitelemente 19, 25 hier ein Zylinderlaufbuchsen-Set aus.

Weiter bildet der obere Bereich 15 der Zylinderlaufbahn bzw. das obere Gleitelement 19 hier beispielhaft einen oberen Endbereich der Zylinderlaufbahn aus. Zudem bildet hier beispielhaft auch der untere Bereich 22 bzw. das untere Gleitelement 25 der Zylinderlaufbahn einen unteren Endbereich der Zylinderlaufbahn aus. Somit erstreckt sich die Zylinderlaufbahn hier im Wesentlichen ausgehend von einer Oberseite 29 des oberen Gleitelements 19 über eine Zylinderlaufbahn-Länge I_{ZLB} bis zu einer Unterseite 31 des unteren Gleitelements 25. Eine Höhe h_{G} des jeweiligen Gleitelements 19, 25 ist hier beispielhaft ein Vielfaches größer als die Länge bzw. die Höhe der Zylinderlaufbahn I_{ZLB}.

Des Weiteren ist der obere Bereich 15 der Zylinderlaufbahn bzw. das Gleitelement 19 hier auch derart angeordnet, dass eine äußere Gleitwand des Kolbens 11 zumindest im oberen Totpunkt (OT) des Kolbens 11 in Kontakt bzw. in Anlage mit dem Gleitelement 19 ist. Zudem ist hier auch der untere Bereich 22 der Zylinderlaufbahn bzw. das Gleitelement 25 derart angeordnet, dass die äußere Gleitwand des Kolbens 11 am unteren Totpunkt (UT) des Kolbens 11 in Kontakt bzw. in Anlage mit dem Gleitelement 25 ist.

Wie aus Figur 1 weiter hervorgeht, setzt sich die Zylinderwand 7 der Zylinderlaufbuchse 5 hier oberhalb der Vertiefung 17 mit einem Wandbereich 33 nach oben fort. Zudem setzt sich die Zylinderwand 7 hier unterhalb der Vertiefung 23 mit einem Wandbereich 35 nach unten fort. Die Wandbereiche 33, 35 sowie ein zwischen den Vertiefungen 17, 23 befindlicher Wandbereich 37 der Zylinderwand 7 weisen hier beispielhaft einen identischen Durchmesser auf. Bei den Vertiefungen 17, 23 der Zylinderwand 7 bzw. bei die Vertiefungen 17, 23 bildenden Wandbereichen 39, 41 der Zylinderwand 7 ist der Durchmesser der Zylinderwand 7 im Vergleich zu den Wandbereichen 33, 35, 37 vergrößert.

Weiter ist der zentrale Bereich 13 der Zylinderlaufbahn bzw. der Wandbereich 37 der Zylinderwand 7 hier derart angeordnet, dass sich zwischen dem Wandbereich 37 der Zylinderwand 7 und dem Kolben 11 während des Betriebs der Brennkraftmaschine 1 im Wesentlichen ein hydrodynamischen Gleitlager ausbildet. Zudem sind der obere Bereich 15 und der untere Bereich 22 der Zylinderlaufbahn bzw. die Vertiefungen 17, 23 der Zylinderwand 7 derart angeordnet, dass an diesen während des Betriebs der Brennkraftmaschine 1 Mischreibung zwischen den Gleitelementen 19, 25 und dem Kolben 11 vorherrscht. Somit sind die Gleitelemente 29, 25 hier an denjenigen Bereichen der Zylinderlaufbahn angeordnet, an denen während des Betriebs der Brennkraftmaschine 1 Reibung und daher auch ein relativ hoher Energieverlust auftritt.

Wie weiter aus Fig. 2 hervorgeht, weist die jeweilige Vertiefung 17,23 bzw. der jeweilige Wandbereich 39, 41 der Zylinderwand 7 hier, im Querschnitt gesehen, eine im Wesentlichen U-förmige Kontur auf. Zudem ist das jeweilige Gleitelement 19, 25 hier gemäß Fig. 2 im Querschnitt rechteckförmig ausgebildet. Weiter liegt das jeweilige Gleitelement 19, 25 hier beispielhaft konturangepasst in der jeweils zugeordneten Vertiefung 17, 23 ein, so dass das jeweilige Gleitelement 19, 25 mit Ausnahme der jeweiligen radial inneren Gleitelementwand 21, 27 in Anlage mit dem jeweiligen Wandbereich 39, 41 der Zylinderwand 7 ist. Somit sind die Gleitelemente 19, 25 hier auch in einer flächigen Anlageverbindung mit der Zylinderlaufbuchse 5 und formschlüssig mit der Zylinderlaufbuchse verbunden.

Wie aus Fig. 2 weiter hervorgeht, ist das jeweilige Gleitelement 19, 25 hier auch innenseitig bzw. radial innen mit einer Gleitschicht 43 beschichtet, mittels der die Reibung zwischen den Gleitelementen 19, 25 und dem Kolben 11 verringert wird. Diese Gleitschicht 43 ist vorzugsweise durch eine DLC-Schicht oder durch eine APS-Schicht gebildet. Die Gleitschicht 43 ist hier dabei unmittelbar auf den hier beispielhaft durch Stahl gebildeten Grundkörper 45 des jeweiligen Gleitelements 19, 25 aufgebracht. Des Weiteren weist die radial innere Gleitelementwand 21, 27 des jeweiligen Gleitelements 19, 25 hier beispielhaft auch eine geringere Oberflächenrauheit auf als der Wandbereich 37 der Zylinderwand 7.

Wie weiter in Fig. 3 gezeigt ist, ist das jeweilige Gleitelement 19, 25 hier zudem einteilig bzw. durch einen in Umfangsrichtung geschlossenen Ring gebildet.

In Fig. 4 ist eine zweite Ausführungsform der erfindungsgemäßen Brennkraftmaschine 1 gezeigt. Im Vergleich zu der in Figur 3 gezeigten ersten Ausführungsform der Brennkraftmaschine 1 ist das jeweilige Gleitelement 19, 25 hier nicht einteilig, sondern mehrteilig ausgebildet. Das jeweilige Gleitelement 19, 25 setzt sich hier dabei aus mehreren, hier beispielhaft drei, Ringsegmenten 49 zusammen. Die Ringsegmente 49 sind hier dabei im Wesentlichen baugleich bzw. identisch ausgebildet.

In Fig. 5 ist eine dritte Ausführungsform der Brennkraftmaschine 1 gezeigt. Im Vergleich zu der in Figur 1 gezeigten ersten Ausführungsform weist die Brennkraftmaschine 1 hier keine Zylinderlaufbuchse 5 auf. Anstelle dessen ist die den Zylinder bildende Zylinderwand 7 hier durch das Kurbelgehäuse 3 selbst gebildet. Des Weiteren sind das Kurbelgehäuse 3 und die Gleitelemente 19, 25 hier nicht aus Stahl, sondern aus Aluminium gefertigt.

Wie weiter aus Fig. 6 hervorgeht, ist hier zudem zwischen der Gleitschicht 43 und dem hier durch Aluminium gebildeten Grundkörper 45 des jeweiligen Gleitelements 19, 25 eine Stützschicht 51 vorgesehen, mittels der die Stabilität der Gleitschicht 43 erhöht bzw. dem Eierschaleneffekt der Gleitschicht 43 entgegengewirkt wird.

### Bezugszeichenliste

- 1: Brennkraftmaschine
- 3: Kurbelgehäuse
- 5: Zylinderlaufbuchse
- 7: Zylinderwand
- 9: Zylinderraum
- 11: Kolben
- 13: zentraler Bereich
- 15: oberer Bereich
- 17: Vertiefung
- 19: Gleitelement
- 21: Gleitelementwand
- 22: unterer Bereich
- 23: Vertiefung
- 25: Gleitelement
- 27: Gleitelementwand
- 29: Oberseite
- 31: Unterseite
- 33: Bereich
- 35: Bereich
- 37: Bereich
- 39: Wandbereich
- 41: Wandbereich
- 43: Gleitschicht
- 45: Grundkörper
- 49: Ringsegment
- 51: Stützschicht
- I_{ZLB}: Zylinderlaufbahn-Länge

## Patentansprüche

1. Brennkraftmaschine, insbesondere Hubkolben-Brennkraftmaschine, mit wenigstens einem, eine Zylinderlaufbahn aufweisenden Zylinder, wobei die Zylinderlaufbahn eine Führung für einen dem Zylinder zugeordneten Kolben (11) ausbildet,
wobei die Zylinderlaufbahn nur teilweise durch eine Zylinderwand (7) eines Kurbelgehäuses (3) oder einer an dem Kurbelgehäuse (3) festgelegten Zylinderlaufbuchse (5) gebildet ist, wobei die Zylinderlaufbahn an einem, in Zylinder-Axialrichtung (x) gesehen, zentralen Bereich (13) durch die Zylinderwand (7) gebildet ist,
wobei die Zylinderwand (7) an einem nach oben an den zentralen Bereich (13) anschließenden oberen Bereich (15) und/oder an einem nach unten an den zentralen Bereich (13) anschließenden unteren Bereich (22) der Zylinderlaufbahn eine, insbesondere in Zylinder-Umfangsrichtung verlaufende, umlaufende Vertiefung (17, 23) aufweist, in die jeweils ein einteiliges oder mehrteiliges ringförmiges Gleitelement (19, 25) eingesetzt ist, dessen radial innere Gleitelementwand (21, 37) einen Teil der Zylinderlaufbahn ausbildet,
**dadurch gekennzeichnet,**
**dass** das ringförmige Gleitelement (19, 25) innenseitig mit einer Gleitschicht (43) beschichtet ist.

2. Brennkraftmaschine nach Anspruch 1, **dadurch gekennzeichnet, dass** der zentrale Bereich (13) der Zylinderlaufbahn derart angeordnet ist, dass sich an diesem während des Betriebs der Brennkraftmaschine (1) im Wesentlichen ein hydrodynamisches Gleitlager zwischen der Zylinderwand (7) und dem zugeordneten Kolben (11) ausbildet.

3. Brennkraftmaschine nach Anspruch 1 oder 2, **dadurch gekennzeichnet, dass** der obere und/oder untere Bereich (15, 22) der Zylinderlaufbahn derart angeordnet ist, dass an diesem während des Betriebs der Brennkraftmaschine (1) Mischreibung zwischen dem jeweiligen Gleitelement (19, 25) und dem zugeordneten Kolben (11) vorherrscht, wobei bevorzugt vorgesehen ist, dass während des Betriebs der Brennkraftmaschine (1) an dem oberen und/oder unteren Bereich (15, 22) der Zylinderlaufbahn ein Reibungskoeffizient zwischen dem jeweiligen Gleitelement (19, 25) und dem zugeordneten Kolben (11) in einem Bereich von 0,01 bis 0,06 liegt.

4. Brennkraftmaschine nach einem der vorhergehenden Ansprüche, **dadurch gekennzeichnet, dass** der obere Bereich (15) der Zylinderlaufbahn einen oberen Endbereich der Zylinderlaufbahn ausbildet, und/oder dass der untere Bereich (22) der Zylinderlaufbahn einen unteren Endbereich der Zylinderlaufbahn ausbildet.

5. Brennkraftmaschine nach einem der vorhergehenden Ansprüche, **dadurch gekennzeichnet, dass** der obere Bereich (15) der Zylinderlaufbahn derart angeordnet ist, dass eine äußere Gleitwand des zugeordneten Kolbens (11) zumindest am oberen Totpunkt (OT) des Kolbens (11) in Kontakt mit dem Gleitelement (19) ist, wobei bevorzugt vorgesehen ist, dass die äußere Gleitwand des Kolbens (11) zumindest in einem Kurbelwinkelbereich der Brennkraftmaschine von 10° Kurbelwinkel vor OT bis 15° Kurbelwinkel nach OT in Kontakt mit dem Gleitelement (19) ist.

6. Brennkraftmaschine nach einem der vorhergehenden Ansprüche, **dadurch gekennzeichnet, dass** der untere Bereich (22) der Zylinderlaufbahn derart angeordnet ist, dass eine äußere Gleitwand des zugeordneten Kolbens (11) zumindest am unteren Totpunkt (UT) des Kolbens (11) in Kontakt mit dem Gleitelement (25) ist, wobei bevorzugt vorgesehen ist, dass die äußere Gleitwand des Kolbens (11) zumindest in einem Kurbelwinkelbereich der Brennkraftmaschine (1) von 10° Kurbelwinkel vor UT bis 15° Kurbelwinkel nach UT in Kontakt mit dem Gleitelement (25) ist.

7. Brennkraftmaschine nach einem der vorhergehenden Ansprüche, **dadurch gekennzeichnet, dass** die Länge (I_{ZLB}) der Zylinderlaufbahn um ein Vielfaches größer ist, bevorzugt wenigstens viermal so groß ist, als die Höhe des ringförmigen Gleitelements (19, 25).

8. Brennkraftmaschine nach einem der vorhergehenden Ansprüche, **dadurch gekennzeichnet, dass** das Material des Gleitelements (19, 25) und das Material der Zylinderwand (7) einen im Wesentlichen gleichen Wärmeausdehnungskoeffizienten aufweisen, wobei bevorzugt vorgesehen ist, dass das Material des Gleitelements (19, 25) und das Material der Zylinderwand (7) im Wesentlichen identisch ausgebildet sind und/oder aus Stahl, aus Gusseisen oder aus Aluminium gefertigt sind.

9. Brennkraftmaschine nach einem der vorhergehenden Ansprüche, **dadurch gekennzeichnet, dass** die Gleitschicht (43) durch eine DLC-Schicht und/oder durch eine APS-Schicht gebildet ist.

10. Brennkraftmaschine nach Anspruch 9, **dadurch gekennzeichnet, dass** zwischen der Gleitschicht (43) und einem, insbesondere durch Aluminium gebildeten, Grundmaterial des ringförmigen Gleitelements (19, 25) eine Stützschicht (51) vorgesehen ist, wobei bevorzugt vorgesehen ist, dass die Stützschicht (51) durch eine chemische Nickel-Schicht gebildet ist.

11. Brennkraftmaschine nach einem der vorhergehenden Ansprüche, **dadurch gekennzeichnet, dass** die radial innere Gleitelementwand (21, 27) des jeweiligen Gleitelements (19, 25) eine geringere Oberflächenrauheit aufweist als ein die Zylinderlaufbahn bildender Wandbereich (37) der kurbelgehäuseseitigen oder zylinderlaufbuchsenseitigen Zylinderwand (7).

12. Brennkraftmaschine nach einem der vorhergehenden Ansprüche, **dadurch gekennzeichnet, dass** das Gleitelement(19, 25) in einer flächigen Anlageverbindung mit dem Kurbelgehäuse (3) oder der Zylinderlaufbuchse (5) ist, und/oder dass das Gleitelement (19, 25) stoffschlüssig mit dem Kurbelgehäuse (3) oder der Zylinderlaufbuchse (5) verbunden ist.

13. Brennkraftmaschine nach einem der vorhergehenden Ansprüche, **dadurch gekennzeichnet, dass** die Vertiefung (17, 23) der Zylinderwand (7), im Querschnitt gesehen, eine im Wesentlichen U-förmige Kontur aufweist, und/oder dass das ringförmige Gleitelement (19, 25) im Querschnitt rechteckförmig ausgebildet ist, und/oder dass das Gleitelement (19, 25) konturangepasst in der zugeordneten Vertiefung (17, 23) einliegt.

14. Zylinderlaufbuchsen-Set für eine Brennkraftmaschine nach einem der vorhergehenden Ansprüche, mit einer, eine Zylinderlaufbahn ausbildenden Zylinderlaufbuchse (3),
wobei die Zylinderlaufbahn nur teilweise durch eine Zylinderwand (7) der Zylinderlaufbuchse (5) gebildet ist, wobei die Zylinderlaufbahn an einem, in Zylinder-Axialrichtung gesehen, zentralen Bereich (19) durch die Zylinderwand (7) der Zylinderlaufbuchse (5) gebildet ist,
wobei die Zylinderwand (7) der Zylinderlaufbuchse (5) an einem nach oben an den zentralen Bereich (13) anschließenden oberen Bereich (15) und/oder an einem nach unten an den zentralen Bereich (13) anschließenden unteren Bereich (22) der Zylinderlaufbahn eine, insbesondere in Zylinder-Umfangsrichtung verlaufende, umlaufende Vertiefung (17, 23) aufweist, in die jeweils ein einteiliges oder mehrteiliges ringförmiges Gleitelement (19, 25) des Sets einsetzbar ist,
wobei eine radial innere Gleitelementwand (21, 27) des eingesetzten Gleitelements (19, 25) einen Teil der Zylinderlaufbahn ausbildet,
**dadurch gekennzeichnet,**
**dass** das ringförmige Gleitelement (19, 25) innenseitig mit einer Gleitschicht (43) beschichtet ist.

15. Fahrzeug, insbesondere Nutzfahrzeug, mit einer Brennkraftmaschine nach einem der Ansprüche 1 bis 13.

## Claims

1. An internal combustion engine, especially a reciprocating internal combustion engine, with at least one cylinder having a cylinder barrel, wherein the cylinder barrel forms a guide for a piston (11) which is associated with the cylinder,
wherein the cylinder barrel is only partially formed by a cylinder wall (7) of a crankcase (3) or of a cylinder liner (5) which is fastened to the crankcase (3), wherein the cylinder barrel, in a central region (13) as seen in the cylinder axial direction (x), is formed by the cylinder wall (7),
wherein the cylinder wall (7), in an upper region (15) of the cylinder barrel adjoining the central region (13) towards the top and/or in a lower region (22) of the cylinder barrel adjoining the central region (13) towards the bottom, has an encompassing recess (17, 23), especially extending in a circumferential direction of the cylinder, into which is inserted in each case a one-piece or multi-piece annular sliding element (19, 25), the radially inner wall (21, 37) of which forms a part of the cylinder barrel,
**characterized in that**
the annular sliding element (19, 25) is coated on the inner side with a slide coating (43).

2. The internal combustion engine according to Claim 1, **characterized in that** the central region (13) of the cylinder barrel is arranged in such a way that in essence a hydrodynamic sliding bearing is formed in this region between the cylinder wall (7) and the associated piston (11) during operation of the internal combustion engine (1).

3. The internal combustion engine according to Claim 1 or 2, **characterized in that** the upper and/or lower region (15, 22) of the cylinder barrel are/is arranged in such a way that mixed friction between the respective sliding element (19, 25) and the associated piston (11) prevails in these/this region(s) during operation of the internal combustion engine (1), wherein it is preferably provided that a friction coefficient between the respective sliding element (19, 25) and the associated piston (11) lies within a range of between 0.01 and 0.06 in the upper and/or lower region (15, 22) of the cylinder barrel during operation of the internal combustion engine (1).

4. The internal combustion engine according to one of the preceding claims, **characterized in that** the upper region (15) of the cylinder barrel forms an upper end region of the cylinder barrel, and/or **in that** the lower region (22) of the cylinder barrel forms a lower end region of the cylinder barrel.

5. The internal combustion engine according to one of the preceding claims, **characterized in that** the upper region (15) of the cylinder barrel is arranged in such a way that an outer slide wall of the associated piston (11) is in contact with the sliding element (19) at least at the top dead centre point (TDC) of the piston (11), wherein it is preferably provided that the outer slide wall of the piston (11) is in contact with the sliding element (19) at least within a crank angle range of the internal combustion engine of between 10° crank angle before TDC and 15° crank angle after TDC.

6. The internal combustion engine according to one of the preceding claims, **characterized in that** the lower region (22) of the cylinder barrel is arranged in such a way that an outer slide wall of the associated piston (11) is in contact with the sliding element (25) at least at the bottom dead centre point (BDC) of the piston (11), wherein it is preferably provided that the outer slide wall of the piston (11) is in contact with the sliding element (25) at least within a crank angle range of the internal combustion engine (1) of between 10° crank angle before BDC and 15° crank angle after BDC.

7. The internal combustion engine according to one of the preceding claims, **characterized in that** the length (I_{ZLB}) of the cylinder barrel is larger by a multiple, preferably at least four times larger, than the height of the annular sliding element (19, 25).

8. The internal combustion engine according to one of the preceding claims, **characterized in that** the material of the sliding element (19, 25) and the material of the cylinder wall (7) have a basically equal coefficient of thermal expansion, wherein it is preferably provided that the material of the sliding element (19, 25) and the material of the cylinder wall (7) are of basically identical design and/or are produced from steel, from cast iron or from aluminium.

9. The internal combustion engine according to one of the preceding claims, **characterized in that** the slide coating (43) is formed by a DLC coating and/or by an APS coating.

10. The internal combustion engine according to Claim 9, **characterized in that** a support layer (51) is provided between the slide coating (43) and a base material - especially formed by aluminium - of the annular sliding element (19, 25), wherein it is preferably provided that the support layer (51) is formed by a chemical nickel coating.

11. The internal combustion engine according to one of the preceding claims, **characterized in that** the radially inner wall (21, 27) of the respective sliding element (19, 25) has a lower surface roughness than a wall region (37) of the crankcase-side or cylinder liner-side cylinder wall (7) which forms the cylinder barrel.

12. The internal combustion engine according to one of the preceding claims, **characterized in that** the sliding element (19, 25) is in flat abutment contact with the crankcase (3) or the cylinder liner (5), and/or **in that** the sliding element (19, 25) is connected in a materially bonding manner to the crankcase (3) or to the cylinder liner (5).

13. The internal combustion engine according to one of the preceding claims, **characterized in that** the recess (17, 23) of the cylinder wall (7) has a basically U-shaped contour, as seen in cross section, and/or **in that** the annular sliding element (19, 25) is of rectangular design in cross section, and/or **in that** the sliding element (19, 25) lies in the associated recess (17, 23) in a contour-matched manner.

14. A cylinder liner set for an internal combustion engine according to one of the preceding claims, with a cylinder liner (3) forming a cylinder barrel,
wherein the cylinder barrel is only partially formed by a cylinder wall (7) of the cylinder liner (5), wherein the cylinder barrel, in a central region (19) as seen in the cylinder axial direction, is formed by the cylinder wall (7) of the cylinder liner (5),
wherein the cylinder wall (7) of the cylinder liner (5), in an upper region (15) of the cylinder barrel adjoining the central region (13) towards the top and/or in a lower region (22) of the cylinder barrel adjoining the central region (13) towards the bottom, has an encompassing recess (17, 23), especially extending in the cylinder circumferential direction, into which can be inserted in each case a one-piece or multi-piece annular sliding element (19, 25) of the set,
wherein a radially inner wall (21, 27) of the inserted sliding element (19, 25) forms a part of the cylinder barrel,
**characterized in that**
the annular sliding element (19, 25) is coated on the inner side with a slide coating (43).

15. A vehicle, especially a commercial vehicle, having an internal combustion engine according to one of Claims 1 to 13.

## Revendications

1. Moteur à combustion interne, en particulier moteur à combustion interne à pistons alternatifs, comprenant au moins un cylindre comprenant une surface de glissement de cylindre, la surface de glissement de cylindre formant un guide pour un piston (11) associé au cylindre,
la surface de glissement de cylindre n'étant formée que partiellement par une paroi de cylindre (7) d'un carter de vilebrequin (3) ou d'une chemise de cylindre (5) fixée au carter de vilebrequin (3), la surface de glissement de cylindre étant formée par la paroi de cylindre (7) au niveau d'une région centrale (13) vue dans la direction axiale (x) du cylindre,
la paroi de cylindre (7) comprenant, au niveau d'une région supérieure (15) se raccordant vers le haut à la région centrale (13) et/ou au niveau d'une région inférieure (22), se raccordant vers le bas à la région centrale (13), de la surface de glissement de cylindre, un évidement (17, 23) périphérique s'étendant en particulier dans la direction périphérique du cylindre, évidement dans lequel est inséré respectivement un élément de glissement (19, 25) annulaire en une partie ou en plusieurs parties, dont la paroi d'élément de glissement (21, 37) radialement intérieure forme une partie de la surface de glissement de cylindre,
**caractérisé en ce que**
l'élément de glissement (19, 25) annulaire est revêtu, du côté intérieur, par une couche de glissement (43).

2. Moteur à combustion interne selon la revendication 1, **caractérisé en ce que** la région centrale (13) de la surface de glissement de cylindre est disposée de telle sorte qu'un palier lisse hydrodynamique se forme sensiblement entre la paroi de cylindre (7) et le piston (11) associé au niveau de cette surface centrale pendant le fonctionnement du moteur à combustion interne (1).

3. Moteur à combustion interne selon la revendication 1 ou 2, **caractérisé en ce que** les régions supérieure et/ou inférieure (15, 22) de la surface de glissement de cylindre sont disposées de telle sorte qu'au niveau de celles-ci, pendant le fonctionnement du moteur à combustion interne (1), une friction mixte règne entre l'élément de glissement (19, 25) respectif et le piston (11) associé, un coefficient de friction entre l'élément de glissement (19, 25) respectif et le piston (11) associé au niveau des régions supérieure et/ou inférieure (15, 22) de la surface de glissement de cylindre étant compris de préférence dans une plage de 0,01 à 0,06 pendant le fonctionnement du moteur à combustion interne (1).

4. Moteur à combustion interne selon l'une des revendications précédentes, **caractérisé en ce que** la région supérieure (15) de la surface de glissement de cylindre forme une région d'extrémité supérieure de la surface de glissement de cylindre, et/ou **en ce que** la région inférieure (22) de la surface de glissement de cylindre forme une région d'extrémité inférieure de la surface de glissement de cylindre.

5. Moteur à combustion interne selon l'une des revendications précédentes, **caractérisé en ce que** la région supérieure (15) de la surface de glissement de cylindre est disposée de telle sorte qu'une paroi de glissement extérieure du piston (11) associé est en contact avec l'élément de glissement (19) au moins au point mort haut (OT) du piston (11), la paroi de glissement extérieure du piston (11) étant de préférence en contact avec l'élément de glissement (19) au moins dans une plage d'angles de vilebrequin du moteur à combustion interne de 10° d'angle de vilebrequin avant le point mort haut à 15° d'angle de vilebrequin après le point mort haut.

6. Moteur à combustion interne selon l'une des revendications précédentes, **caractérisé en ce que** la région inférieure (22) de la surface de glissement de cylindre est disposée de telle sorte qu'une paroi de glissement extérieure du piston (11) associé est en contact avec l'élément de glissement (25) au moins au point mort bas (UT) du piston (11), la paroi de glissement extérieure du piston (11) étant de préférence en contact avec l'élément de glissement (25) au moins dans une plage d'angles de vilebrequin du moteur à combustion interne (1) de 10° d'angle de vilebrequin avant le point mort bas à 15° d'angle de vilebrequin après le point mort bas.

7. Moteur à combustion interne selon l'une des revendications précédentes, **caractérisé en ce que** la longueur (I_{ZLB}) de la surface de glissement de cylindre est un multiple de la hauteur de l'élément de glissement (19, 25) annulaire, de préférence est au moins quatre fois plus grande que celle-ci.

8. Moteur à combustion interne selon l'une des revendications précédentes, **caractérisé en ce que** le matériau de l'élément de glissement (19, 25) et le matériau de la paroi de cylindre (7) présentent un coefficient de dilatation thermique sensiblement égal, le matériau de l'élément de glissement (19, 25) et le matériau de la paroi de cylindre (7) étant de préférence réalisés de manière sensiblement identique et/ou étant de préférence fabriqués à partir d'acier, de fonte ou d'aluminium.

9. Moteur à combustion interne selon l'une des revendications précédentes, **caractérisé en ce que** la couche de glissement (43) est formée par une couche DLC (couche de carbone sous forme de diamant amorphe) et/ou par une couche APS (couche obtenue par projection plasma atmosphérique).

10. Moteur à combustion interne selon la revendication 9, **caractérisé en ce qu'**une couche de support (51) est prévue entre la couche de glissement (43) et un matériau de base, formé en particulier par de l'aluminium, de l'élément de glissement (19, 25) annulaire, la couche de support (51) étant formée de préférence par une couche de nickel chimique.

11. Moteur à combustion interne selon l'une des revendications précédentes, **caractérisé en ce que** la paroi d'élément de glissement (21, 27) radialement intérieure de l'élément de glissement (19, 25) respectif présente une rugosité de surface inférieure à celle d'une région de paroi (37), formant la surface de glissement de cylindre, de la paroi de cylindre (7) côté carter de vilebrequin ou côté chemise de cylindre.

12. Moteur à combustion interne selon l'une des revendications précédentes, **caractérisé en ce que** l'élément de glissement (19, 25) est en liaison d'appui plan avec le carter de vilebrequin (3) ou la chemise de cylindre (5), et/ou **en ce que** l'élément de glissement (19, 25) est relié par liaison de matière au carter de vilebrequin (3) ou à la chemise de cylindre (5).

13. Moteur à combustion interne selon l'une des revendications précédentes, **caractérisé en ce que** l'évidement (17, 23) de la paroi de cylindre (7) présente, vu en section transversale, un contour sensiblement en forme de U, et/ou **en ce que** l'élément de glissement (19, 25) annulaire est de forme rectangulaire en section transversale, et/ou **en ce que** l'élément de glissement (19, 25) est logé dans l'évidement associé (17, 23) de manière adaptée au contour.

14. Ensemble de chemises de cylindre pour un moteur à combustion interne selon l'une des revendications précédentes, comprenant une chemise de cylindre (3) formant une surface de glissement de cylindre,
la surface de glissement de cylindre n'étant formée que partiellement par une paroi de cylindre (7) de la chemise de cylindre (5), la surface de glissement de cylindre étant formée par la paroi de cylindre (7) de la chemise de cylindre (5) au niveau d'une région centrale (19) vue dans la direction axiale du cylindre,
la paroi de cylindre (7) de la chemise de cylindre (5) comprenant, au niveau d'une région supérieure (15) se raccordant vers le haut à la région centrale (13) et/ou au niveau d'une région inférieure (22), se raccordant vers le bas à la région centrale (13), de la surface de glissement de cylindre, un évidement (17, 23) périphérique s'étendant en particulier dans la direction périphérique du cylindre, évidement dans lequel peut être inséré respectivement un élément de glissement (19, 25) annulaire, en une partie ou en plusieurs parties, de l'ensemble,
une paroi d'élément de glissement (21, 27) radialement intérieure de l'élément de glissement (19, 25) inséré formant une partie de la surface de glissement de cylindre,
**caractérisé en ce que**
l'élément de glissement (19, 25) annulaire est revêtu, du côté intérieur, par une couche de glissement (43).

15. Véhicule, en particulier véhicule utilitaire, comprenant un moteur à combustion interne selon l'une des revendications 1 à 13.
